# FASCICULE DE BREVET EUROPEEN

(11) **EP 1 130 323 B1**
(45) Date de publication et mention de la délivrance du brevet: **30.06.2004**
(21) Numéro de dépôt: 01870033.6
(22) Date de dépôt: 22.02.2001
(51) Int. Cl.: F24B 13/00, F24B 1/192

(54) **Foyer multifunctionnel**
Feuerstelle für mehrere Funktionen
Multifunctional fire

(30) Priorité: 23.02.2000 BE 20000144
(43) Date de publication de la demande: 05.09.2001
(73) Titulaire: Concept et Forme Sprl, 5170 Bois-de-Villers (BE)
(72) Inventeur: Pitance, Gérard, 5170 Bois-de-Villers (BE)
(74) Mandataire: Van Malderen, Michel

(56) Documents cités:
- EP-A- 0 559 618
- CH-A- 677 697
- DE-A- 3 527 810
- GB-A- 667 570

## Description

### Objet de l'invention

La présente invention concerne un nouveau foyer multifonctionnel, de type poêle ou insert, à combustible solide, à bois de préférence, ou à gaz.

### Etat de la technique

De nombreux types de poêles, foyers, inserts ou « cassettes », essentiellement à bois, sont connus et existent dans de multiples formes d'exécution qui répondent aux goûts et exigences de l'utilisateur.

Ainsi, celles-ci permettent un grand choix de possibilités allant de l'âtre ou véritable feu ouvert au poêle traditionnel à fonctionnement continu, en passant par l'insert à porte vitrocéramique ou en verre résistant au feu, complètement ou partiellement encastré dans la maçonnerie.

Les critères recherchés peuvent être fonctionnels tel que l'exigence de rendement (foyer fermé et fonctionnant éventuellement au ralenti, en mode continu), la demande d'air pulsé dans la pièce où se trouve le foyer (entrée d'air secondaire et utilisation de ventilateurs par exemple), la possibilité d'effectuer des grillades ou cuissons (utilisation en mode barbecue d'intérieur ou four avec compartiment chauffe-plats).

De plus, l'insert ou « cassette », à porte vitrée, nécessite un apport d'air externe qui balaie la face intérieure de la vitre, afin de la garder propre.

Cette contrainte empêche l'utilisation de l'insert en fonctionnement continu, au ralenti (nécessitant au moins 8 heures d'autonomie). L'insert ne permet donc pas d'obtenir un fonctionnement à très haut rendement comme dans le poêle à porte pleine, dont l'apport d'air est réduit au minimum.

Les critères peuvent être également purement esthétiques ou liés à la perception (jeu des flammes du feu de bois, odeur caractéristique, crépitement des braises).

Le document DE 3527810 A propose un foyer combinant plusieurs fonctionnalités. Ce foyer comporte essentiellement un corps de chauffe délimitant une chambre de combustion, une grille surmontant un cendrier, une admission d'air de combustion et une évacuation des fumées.

Le corps de chauffe comporte une paroi cylindrique reposant sur un socle à sa base et est relié à sa partie supérieure à l'évacuation des fumées.

Une ouverture frontale d'accès à la chambre de combustion est obtenue du fait que la paroi cylindrique verticale ne couvre pas la périphérie totale de la chambre.

Une virole en forme de tambour, entourant concentriquement la paroi verticale de la chambre et pouvant tourner sur son axe, est constituée de plusieurs parties, une partie étant garnie d'un panneau d'une matière transparente, par exemple du verre, une deuxième partie est garnie d'une grille ou treillis, ou d'une tôle perforée servant de pare-étincelles, et une troisième partie est constituée par une plaque de tôle, tandis qu'une quatrième partie n'est constituée que par un cadre ouvert donnant accès direct à la chambre de combustion.

On peut dire que ce document décrit un principe général mais ne donne aucune indication sur la façon de résoudre un certain nombre d'inconvénients qui ne manqueront pas d'apparaître lors de l'utilisation de ce type de foyer. Notamment, les différents panneaux, en particulier la partie vitrée sont montés de manière fixe sur le tambour et ne permettent donc pas ou ne permettent que difficilement le nettoyage.

Lorsqu'on utilise une paroi de verre, on observe notamment que celle-ci est rapidement salie par des dépôts de suie. En principe, on peut notablement réduire ces dépôts en prévoyant un apport d'air externe qui balaye la face intérieure de la vitre. Ceci n'est cependant réalisable qu'en combinaison avec une bonne étanchéité, laquelle en particulier est très difficile à obtenir dans un système comportant une partie mobile déplaçable devant la partie fixe limitant.la chambre de combustion.

Aucune mesure n'étant prévue pour assurer l'étanchéité des parties mobiles par rapport à la chambre de combustion, ceci rend pratiquement impossible un fonctionnement satisfaisant en mode « continu ».

Finalement, d'éventuelles garnitures d'étanchéité entre la partie mobile et la partie fixe se détériorent facilement lors du mouvement de la partie mobile, lorsqu'aucune précaution n'est prévue pour éviter le frottement de la partie mobile sur la partie fixe.

Le document GB 667 570 A propose des écrans pare-étincelles en deux parties pour un âtre ouvert, de forme arquée et de différents types, qui peuvent être au choix escamotés ou pivotés devant l'âtre. Un des écrans peut être une tôle et un autre peut être formé par une grille, un treillis ou similaire.

### Buts de l'invention

La présente invention a pour objet de proposer un foyer conçu de telle manière qu'il permette de remédier aux inconvénients de l'état de la technique.

L'invention vise en particulier un foyer multifonctionnel permettant à l'utilisateur de bénéficier de plusieurs fonctionnalités distinctes qui sont le chauffage à haut rendement, l'agrément visuel équivalent à celui procuré par un feu ouvert traditionnel et l'utilisation pour grillades ou cuisson avec le même appareil.

L'invention vise également à proposer des mesures adéquates pour réduire les salissures, au moins de la partie vitrée, par des dépôts de goudron ou de suie.

### Principaux éléments caractéristiques de l'invention

La présente invention concerne un foyer à combustible solide selon la revendication 1.

De préférence, il est prévu qu'une position du support mobile découvre l'ouverture d'accès et, qu'au moins une autre position du support amène devant l'ouverture d'accès une porte qui peut être vitrée, pleine, ou garnie d'un treillis ou élément similaire servant de pare-étincelles.

Le terme "porte" doit s'entendre au sens large, comme étant un panneau mobile articulé par une charnière, des paumelles ou des gonds, pour obturer l'ouverture d'accès.

Avantageusement, afin d'assurer au moins les fonctionnalités qui rendent nécessaire une étanchéité, c'est-à-dire dans le cas de l'obturation, que ce soit par une porte vitrée ou par une porte munie d'une tôle, des joints d'étanchéité sont prévus, d'une part entre le corps de la chambre de combustion et le support mobile et, d'autre part entre les portes et le support mobile.

Afin d'éviter de détériorer le joint entre le support mobile et la chambre de combustion lors du déplacement du support mobile, il est prévu que le support mobile soit guidé pour s'écarter de la chambre lors de la rotation ou translation et soit appliqué avec interposition du joint sur celle-ci lorsqu'il est arrêté dans une position opérationnelle amenant une porte vis-à-vis de l'ouverture d'accès.

Le mouvement de rotation ou de translation s'effectue par tous moyens appropriés, par exemple par déplacement sur un chemin de roulement au moyen de galets ou de roulements à billes solidaires dudit support mobile.

Selon une première forme d'exécution illustrative de l'invention, le foyer comporte un corps de chauffe qui est cylindrique et un support mobile sur un chemin de roulement circulaire, équipé de portes pouvant être amenées séquentiellement en face de ladite ouverture d'accès par glissement.

Avantageusement, le support mobile est un tambour concentrique au corps de chauffe cylindrique et de rayon supérieur à celui dudit corps de chauffe.

De manière particulièrement avantageuse, le tambour comporte deux ou trois portes suivant la forme d'un arc de cercle, chaque porte étant sous-tendue par un angle au centre de 120°.

Selon une deuxième forme d'exécution préférée de l'invention, le foyer est du type insert encastrable dans une maçonnerie, dont les portes sont amenées séquentiellement en face de ladite ouverture d'accès par déplacement (glissement ou roulement) du support mobile sur au moins un guide ou un rail rectiligne.

Si le support mobile selon la deuxième forme d'exécution illustrative de l'invention est plan, au moins une porte ne se trouvant pas devant l'ouverture d'accès au corps de chauffe est avantageusement escamotée dans un logement prévu à cet effet dans la maçonnerie.

Deux variantes sont possibles pour cette deuxième forme d'exécution selon l'invention qui apportent chacune des avantages spécifiques.

Selon la première variante, le mouvement de glissement par rapport à l'ouverture d'accès s'effectue verticalement (de haut en bas et de bas en haut) et, selon une. seconde forme d'exécution, le mouvement s'effectue horizontalement, de gauche à droite et inversement.

Il est prévu dans ces deux variantes, au moins une position de fermeture de l'ouverture d'accès qui est constituée par une porte vitrée. En plus et de préférence, une autre position de fermeture peut, en particulier dans la version d'un mouvement horizontal de glissement, être constituée par une tôle d'obturation ou un pare-étincelles. Dans l'un comme dans l'autre cas, la porte est de plus articulée sur une charnière (gonds), elle-même horizontale ou verticale.

La solution qui paraît la plus logique pour réaliser ce type de foyer comportant au moins une double fonctionnalité, c'est-à-dire l'accès direct à la chambre de combustion sans obturation et une obturation totale ou partielle à l'aide d'une partie vitrée, consiste à prévoir un cadre servant de dormant devant l'ouverture d'accès et d'y monter extérieurement, à l'avant-plan, la porte formant battant ou basculant suivant que la charnière ou les gonds sont disposés verticalement ou horizontalement. Le mouvement de glissement par rapport à l'ouverture d'accès entraîne, dans ce cas, ledit cadre (dormant) et la porte, par un système de glissière appropriée montée sur le cadre.

Esthétiquement, cette solution est peu heureuse. En effet, l'escamotage du cadre laissant, au moins en position ouverte, apparaître la chambre de combustion sans aucun parement ou encadrement.

Cet inconvénient peut être évité selon l'invention et des avantages particuliers peuvent être obtenus lorsque le cadre est situé au premier plan et qu'il est monté sur une charnière ou des gonds solidarisés au foyer, tandis que la porte vitrée coulisse, verticalement et/ou horizontalement par rapport audit cadre.

Le coulissement peut être réalisé à l'aide de glissières télescopiques, de roulettes ou par tout autre moyen assurant à la fois le déplacement et le guidage de la porte coulisssante.

Dans le cas d'un coulissement vertical, un système de câble-poulie et contrepoids peut servir à faciliter le mouvement.

Pour faciliter l'accès au mécanisme, le nettoyage de la face interne de la porte coulissante et pour des raisons d'ordre technique ou pratique, c'est le cadre porteur (et non la porte) qui pivote (y compris les mécanismes éventuels) autour d'un axe horizontal ou vertical.

La porte coulissante, ainsi que son cadre (ou caisson) porteur, peuvent être réalisés dans diverses formes et proportions sur base des configurations indiquées.

La porte coulissante peut être pleine, vitrée ou évidée (partiellement ou totalement) et ce, dans toutes les configurations de mouvement décrites précédemment.

Du fait que le cadre (ou caisson) porteur est placé au premier plan par rapport à la porte coulissante, le déplacement de la porte n'occasionne pas un changement de la « physionomie » du foyer et ce, principalement dans le cas où la porte est vitrée. Lorsqu'elle est vitrée, la porte coulissante peut être dépourvue de cadre métallique, au moins sur son côté inférieur, de telle sorte qu'un déplacement partiel puisse être envisagé sans créer d'obstacle visuel sur l'arrière plan (flammes) ; cette possibilité de relever partiellement la partie vitrée est particulièrement importante dans la mesure où elle permet de porter remède à la plupart des problèmes de refoulement, sans altérer la vision des flammes dans l'âtre.

Un dispositif est prévu pour qu'en position relevée (partielle ou totale), le joint d'étanchéité de la porte reste appliqué sur toute sa longueur.

### Brève description des dessins

Les figures 1 et 2 montrent des vues en perspective d'une forme d'exécution particulièrement préférée de l'invention, se présentant sous la forme d'un poêle cylindrique à tambour.

La figure 3 montre une vue schématique de dessus d'un tambour selon l'invention, muni de ses portes (ouvertes).

La figure 4 montre une vue de face d'un tambour selon l'invention, muni de ses portes (fermées).

La figure 5 illustre une vue en coupe d'un corps de chambre de combustion et d'un tambour ainsi que des joints d'étanchéité dans le cas d'une porte fermée.

La figure 6 est une vue de détail agrandie de la figure 5 illustrant l'articulation d'une porte et le verrouillage de la porte voisine.

La figure 7 correspond à la figure 5 dans le cas d'une porte ouverte.

La figure 8 est une vue d'ensemble similaire à la figure 5 illustrant les roulements de guidage et de support du tambour ainsi que du bossage et des échappements permettant d'assurer la rotation du tambour, sans frottement sur les joints.

Les figures 9 et 10 sont des détails de deux parties représentées à la figure 8.

La figure 11 montre une vue de face schématique d'une cassette avec plusieurs portes coulissantes.

Les figures 12 et 13 illustrent schématiquement les deux variantes d'une porte qui coulisse verticalement et horizontalement dans un cadre.

Les figures 14 à 21 illustrent, pour ces deux variantes, les mouvements possibles du cadre dans lequel coulisse la porte, respectivement sur un axe horizontal et vertical.

La figure 22 montre une vue en coupe d'un corps de chambre de combustion et d'une porte coulissante verticalement ou horizontalement, comme illustré par exemple dans les figures 12 et 13.

Des repères de référence identiques sont utilisés dans les différentes figures pour des éléments constitutifs identiques ou analogues.

### Description détaillée de l'invention

Le principe sous-tendu par la présente invention est d'associer une fonctionnalité déterminée à une porte particulière. Il est à remarquer que le dormant de la porte est standard, mais c'est le cas échéant l'ouvrant qui sera pourvu de caractéristiques spécifiques.

On peut imaginer les types de portes suivants : porte vitrocéramique avec vitre fixe ou escamotable, porte vitrocéramique avec vitre escamotable relevante, porte vitrocéramique avec vitre partielle fixe, porte pleine en tôle, porte avec ouverture, grille pare-étincelles, etc.

L'idée est chaque fois d'amener devant une ouverture ménagée dans le corps de chauffe une porte spécifique ou de laisser l'ouverture d'accès ouverte.

### Description d'une première forme d'exécution préférée de l'invention

Selon cette première forme d'exécution préférée, les portes disponibles (au moins deux, idéalement trois) sont disposées sur un tambour concentrique à un corps de chauffe cylindrique et de rayon plus petit que celui du tambour.

Les figures 1 et 2 représentent un foyer se présentant sous la forme apparente d'un foyer ou poêle cylindrique.

Le foyer comprend un corps de chauffe 1 classique en tôle d'acier ou en fonte. Celui-ci délimite une chambre de combustion, éventuellement recouverte de garnitures isolantes en matériau réfractaire. Une ouverture est prévue pour l'injection de l'air primaire à la base des flammes, via un registre qui permet d'en régler le débit. Sous la chambre de combustion est disposé un bac à cendres 2 de grande capacité. Le raccordement à la cheminée est prévu via des ouvertures 3, de préférence circulaires, situées sur la partie supérieure du corps de chauffe, soit à l'arrière, soit sur le dessus de celui-ci. Le corps de chauffe est enfin muni d'une ouverture 4 (figure 2) permettant l'accès et la vision à l'intérieur de celui-ci, au niveau de la chambre de combustion.

Le corps de chauffe est muni sur sa périphérie extérieure d'un tambour 5 concentrique en tôle d'acier ou fonte, pourvu de trois portes 6, articulées sur le support 5, disposées chacune selon un arc correspondant à un angle au centre de 120°. Les dimensions de chaque porte sont telles que chacune de celles-ci peut venir obturer, de préférence totalement, l'ouverture correspondante 4 ménagée dans le corps de chauffe. Les figures 3 et 4 représentent un support 5 sous forme d'un tambour pourvu de trois portes 6, dont une porte pleine. Selon le cas, cette dernière comporte un ouvrant ou encore peut se limiter à une simple paroi cylindrique scellée.

Des exemples de portes possibles sont une porte entièrement vitrée en vitrocéramique, une porte, éventuellement partiellement vitrée, présentant une ouverture permettant le passage de l'air de l'extérieur vers l'intérieur, ainsi que celui de plats ou d'une grille de barbecue, ou encore une porte pleine.

Les figures 3 et 4 montrent en particulier le tambour 5 isolé et muni de trois portes : une porte pleine 6A, une porte totalement vitrée 6B et une porte 6C qui peut être partiellement vitrée ou pourvue d'un pare-étincelles.

Chaque porte peut être mise en vis-à-vis de l'ouverture pratiquée dans le corps de chauffe par rotation manuelle de son support autour de son axe qui est également l'axe de symétrie de révolution du corps de chauffe cylindrique. La surface de contact entre le tambour et le corps de chauffe est un chemin de roulement 7. Les roulements, par exemple au nombre de trois (non représentés), sont disposés sur le tambour.

La figure 5 indique que le corps de chauffe 1 est garni sur la plus grande partie de sa périphérie d'un matériau réfractaire isolant 21 qui est bien entendu interrompu au niveau de l'ouverture d'accès 4.

A ses extrémités, la tôle du corps de chauffe, de part et d'autre de l'ouverture 4, est conformée pour recevoir un joint 23 interposé entre le corps de chauffe 1 et le tambour 5 s'étendant sur toute la périphérie de l'ouverture 4.

Sur le tambour 5 sont montées trois portes 6. Chaque porte est montée sur un gond représenté schématiquement par le repère 25 et est pourvue d'un dispositif de verrouillage représenté schématiquement par le repère 27.

Un second joint 29 est interposé entre le tambour 5 et chaque porte 6 qui s'étend sur toute la périphérie de la porte 6 et qu'il équipe.

Ainsi que l'indique la figure 7, la porte 6 s'articule sur le tambour rotatif 5 pour permettre l'accès à l'ouverture 4 de la chambre de combustion.

Dans la vue d'ensemble de la figure 8 et les vues de détail des figures 9 et 10, on indique le rail constituant le chemin de roulement 7, le roulement de guidage horizontal 32 et le roulement de support 33 prévus pour assurer le mouvement de rotation du tambour 5.

Des pièces de couverture 30 et 31 sont prévues pour protéger les joints et les mécanismes (figure 5).

Un bossage 35 (figure 9) est prévu à l'arrière de la chambre de combustion et des échappements 37 (figure 10) de part et d'autre de l'ouverture 4 afin que lors du mouvement de déplacement (rotation) du tambour destiné à amener une porte 6 devant l'ouverture d'accès 4, le joint 23 ne soit pas comprimé sur le cadre du tambour. Lorsqu'une porte 6 arrive en position opérationnelle (face à l'ouverture 4), l'effet du bossage 35 et des échappements 37 a pour résultat de désaxer vers l'arrière le tambour 5 par rapport à la chambre de combustion cylindrique 1 et ainsi de comprimer le joint 23, par pression dudit tambour sur la chambre, aux deux positions angulaires où sont situés les échappements 37. Dans cette position bloquée, l'étanchéité de la chambre de combustion est assurée. Lorsqu'on débloque une porte 6 et qu'on met le tambour 5 en rotation, le tambour et la chambre ont à nouveau le même axe de symétrie de révolution, cet axe passant également par le centre du chemin de roulement circulaire 7.

### Description d'une seconde forme d'exécution préférée de l'invention

La figure 11 représente une autre forme d'exécution particulièrement préférée, se présentant sous forme d'un support mobile plan 15, comportant trois portes. Les portes représentées sur la figure sont données à titre d'exemple, beaucoup d'autres possibilités pouvant correspondre à la présente invention. On a donc ici une porte vitrée 11, une porte partiellement vitrée 12 et une porte pleine 13. Le support mobile 15 est libre de se mouvoir linéairement dans un évidement 16 de là maçonnerie 10. Le support mobile est muni de roulements (non représentés) et glisse sur des rails constituant le chemin de roulement 17. La longueur de l'évidement est telle que chaque porte peut être mise en vis-à-vis de l'ouverture pratiquée dans la maçonnerie et qui correspond à la position de l'ouverture pratiquée dans le corps de chauffe 14.

Dans cet exemple, la porte totalement vitrée 11 permet à l'utilisateur de bénéficier de l'effet esthétique et d'ambiance avec un rendement convenable. La porte partiellement vitrée 12 augmente encore cet effet de type « feu ouvert », l'ouverture partielle permettant l'augmentation du tirage tout en prévenant le refoulement des fumées. De plus, une utilisation de type barbecue est possible avec ce type de porte. Enfin, la porte pleine 13 permet l'utilisation à très haut rendement, éventuellement en continu. On peut ainsi combiner, dans cette forme d'exécution, plusieurs fonctionnalités non compatibles avec un seul type de porte.

On peut donc avoir une forme d'exécution linéaire, les portes pouvant être manoeuvrées sur un guide ou un rail rectiligne. Cette solution s'applique particulièrement au cas d'un insert ou foyer encastré, la ou les portes non utilisées étant escamotées dans un logement prévu au niveau de la maçonnerie, éventuellement de part et d'autre du foyer.

Les figures 12 et 13 illustrent le mouvement possible de la porte sur son cadre porteur et les figures 14 à 20 les mouvements de pivotement de ce cadre sur un axe horizontal (figures 14 et 15) et sur un axe vertical (figures 16 et 17) dans le cas d'une configuration linéaire. Lorsqu'une disposition non linéaire est adoptée, telle que partiellement circulaire (figures 18 et 19) ou prismatique (figure 20), le nombre de mouvements envisageables est illustré dans les figures respectives.

A la figure 22, correspondant à un mouvement de la porte 6 horizontal ou vertical (figures 12 et 13), on a représenté ladite porte dans sa position verrouillée étanche en face de l'ouverture 4. Prenons par exemple le cas du mouvement horizontal. Pour déplacer la porte, on effectue d'abord un premier décalage vers la droite (quelques centimètres), le joint 23 continuant à frotter sur la partie fixe. Une fois dans l'échappement 37, le joint 23 est libéré. La porte peut alors être déplacée horizontalement sur le chemin de roulement. Un raisonnement similaire s'applique au dispositif à mouvement vertical.

Le cas illustré à la figure 21 est celui où la porte coulissante se déplace horizontalement, le cadre (ou caisson) porteur étant conçu de manière à permettre le transfert de la porte coulissante d'un cadre porteur à un autre qui lui est juxtaposé. Plusieurs cadres (ou caissons) porteurs pourraient ainsi être juxtaposés de façon à combiner, au sein d'un même appareil, plusieurs modes de fonctionnement.

A titre d'illustration, un foyer peut être équipé de trois cadres (ou caissons) porteurs et de deux portes coulissantes dont l'une est vitrée et l'autre pleine. L'utilisateur peut ainsi choisir entre trois modes de fonctionnement.

En faisant coulisser les portes respectivement dans les caissons gauche et droit, il opte pour le mode feu ouvert. En amenant la porte vitrée devant l'ouverture foyère, il opte pour les avantages propres à ce mode de fonctionnement.

## Revendications

1. Foyer à combustible solide, de préférence à bois, ou à gaz, constitué d'un corps de chauffe (1) en fonte ou tôle d'acier, comprenant une chambre de combustion munie d'une ouverture pour l'entrée d'air primaire, au moins une ouverture pour l'évacuation des gaz consumés (3) et une ouverture d'accès (4) à ladite chambre de combustion, et une ou plusieurs portes (6) pouvant donner accès à ladite chambre de combustion et pouvant être mises en vis-à-vis de ladite ouverture d'accès (4), par un mouvement de rotation ou de translation d'un support mobile (5,15) sur un chemin de roulement (7, 17) du foyer, **caractérisé en ce que** la ou les portes (6) sont articulées sur le support (5, 15), chaque porte permettant à l'utilisateur de bénéficier d'au moins une fonctionnalité propre dudit foyer.

2. Foyer selon la revendication 1, **caractérisé en ce qu'**une position du support mobile (5,15) découvre l'ouverture d'accès (4) et, qu'au moins une autre position du support amène devant l'ouverture d'accès une porte (6) qui peut être vitrée, pleine, ou garnie d'un treillis ou élément similaire servant de pare-étincelles.

3. Foyer selon la revendication 1 ou 2, **caractérisé en ce que** des joints d'étanchéité (23,29) sont prévus, d'une part entre le corps de la chambre de combustion (1) et le support mobile (5,15) et, d'autre part entre les portes (6) et le support mobile (5,15).

4. Foyer selon l'une quelconque des revendications 1 à 3, **caractérisé en ce que** le support mobile (5,15) est guidé pour s'écarter de la chambre (1) lors de la rotation ou translation et est appliqué avec interposition du joint (23) sur celle-ci lorsqu'il est arrêté dans une position opérationnelle amenant une porte (6) vis-à-vis de l'ouverture d'accès (4).

5. Foyer selon l'une quelconque des revendications 1 à 4, **caractérisé en ce que** le mouvement de translation ou de rotation s'effectue sur un chemin de roulement (7,17) au moyen de galets ou de roulements à bille solidaires dudit support mobile (5, 15).

6. Foyer selon l'une quelconque des revendications 1 à 5, **caractérisé en ce que** ledit foyer comporte un corps de chauffe cylindrique (1) et **en ce que** lesdites portes (6) sont amenées séquentiellement en face de ladite ouverture d'accès (4) par glissement du support mobile (5) sur un chemin de roulement circulaire (7).

7. Foyer selon la revendication 6, **caractérisé en ce que** ledit support mobile est un tambour (5) concentrique au corps de chauffe cylindrique (1) et de rayon supérieur à celui dudit corps de chauffe.

8. Foyer selon la revendication 7, **caractérisé en ce que** ledit tambour (5) comporte trois portes (6) suivant la forme d'un arc de cercle, chaque porte étant sous-tendue par un angle au centre de 120°.

9. Foyer selon l'une quelconque des revendications 1 à 5, **caractérisé en ce que** ledit foyer est un insert (14) encastrable dans une maçonnerie (10) et **en ce que** lesdites portes (11,12,13) sont amenées séquentiellement en face de ladite ouverture d'accès (18) par glissement du support mobile (15) sur au moins un guide ou rail rectiligne (17).

10. Foyer selon la revendication 9, **caractérisé en ce qu'**au moins une porte ne se trouvant pas devant l'ouverture d'accès au corps de chauffe est escamotée dans un logement (16) prévu à cet effet dans ladite maçonnerie (10).

11. Foyer à combustible solide selon la revendication 1, **caractérisé en ce que** le corps de chauffe (1) est cylindrique et le support mobile est sous forme d'un tambour (5) et ledit tambour comprend une ou plusieurs portes (6) et de préférence trois portes, lesdites portes étant chacune constituées d'un dormant et d'un ouvrant à gonds horizontaux ou verticaux, chaque porte pouvant être mise en vis-à-vis, par glissement circulaire du tambour (5), de ladite ouverture d'accès (4), en vue d'obturer celle-ci et permettant à l'utilisateur de bénéficier d'une fonctionnalité propre dudit foyer.

## Patentansprüche

1. Heizstelle für feste Brennstoffe, vorzugsweise Holz, oder Gas, bestehend aus einer Brennraumwand (1) aus Gusseisen oder Stahlblech, die einen Brennraum umfasst, der mit einer Einlassöffnung für die Primärluft, mindestens einer Abzugsöffnung für die Abgase (3) und einer Zugangsöffnung (4) zu diesem Brennraum versehen ist, sowie eine oder mehrere Türen (6), die den Zugang zu dem besagten Brennraum ermöglichen und die durch eine Rotations- oder Translationsbewegung eines beweglichen Trägers (5, 15) auf einer Laufbahn (7, 17) der Heizstelle vor die besagte Zugangsöffnung (4) gebracht werden können, **dadurch gekennzeichnet, dass** die Tür(en) (6) auf dem Träger (5, 15) schwenkbar sind und jede Tür dem Benutzer wenigstens eine spezielle Funktion der besagten Heizstelle bietet.

2. Heizstelle nach Anspruch 1, **dadurch gekennzeichnet, dass** eine Position des beweglichen Trägers (5, 15) die Zugangsöffnung (4) freigibt und wenigstens eine andere Position des Trägers eine Tür (6), die mit einer Glasscheibe versehen oder massiv sein kann, oder mit einem Drahtgitter oder einem ähnlichen Element als Funkenschutz versehen sein kann, vor die Zugangsöffnung bringt.

3. Heizstelle nach Anspruch 1 oder 2, **dadurch gekennzeichnet, dass** einerseits zwischen der Brennraumwand (1) und dem beweglichen Träger (5, 15) und andererseits zwischen den Türen (6) und dem beweglichen Träger (5, 15) Dichtungen (23, 29) vorgesehen sind.

4. Heizstelle nach einem der Ansprüche 1 bis 3, **dadurch gekennzeichnet, dass** der bewegliche Träger (5, 15) so geführt wird, dass er während der Drehung oder Verschiebung vom Brennraum (1) abgehoben wird und - mit dazwischen befindlicher Dichtung (23) - an den Verbrennungsraum angelegt wird, wenn er in einer Betriebsposition angehalten wird, die eine Tür (6) vor die Zugangsöffnung (4) bringt.

5. Heizstelle nach einem der Ansprüche 1 bis 4, **dadurch gekennzeichnet, dass** die Translations- oder Rotationsbewegung auf einer Laufbahn (7, 17) mittels Rollen oder Kugellagern erfolgt, die mit dem besagten beweglichen Träger (5, 15) verbunden sind.

6. Heizstelle nach einem der Ansprüche 1 bis 5, **dadurch gekennzeichnet, dass** die besagte Heizstelle eine zylinderförmige Brennraumwand (1) umfasst, und dadurch, dass die besagten Türen (6) durch das Gleiten des beweglichen Trägers (5) auf einer kreisförmigen Laufbahn (7) in Folge vor die besagte Zugangsöffnung (4) gebracht werden.

7. Heizstelle nach Anspruch 6, **dadurch gekennzeichnet, dass** der besagte bewegliche Träger eine Trommel ist (5) die zur zylinderförmigen Brennraumwand (1) konzentrisch ist und einen größeren Radius aufweist als die besagte Brennraumwand.

8. Heizstelle nach Anspruch 7, **dadurch gekennzeichnet, dass** die besagte Trommel (5) drei kreisbogenförmige Türen (6) besitzt, und jede Tür mit dem Mittelpunkt einen Winkel von 120° bildet.

9. Heizstelle nach einem der Ansprüche 1 bis 5, **dadurch gekennzeichnet, dass** die besagte Heizstelle ein Einbauteil (14) ist, das in ein Mauerwerk (10) eingebaut werden kann, und dadurch, dass die besagten Türen (11, 12, 13) durch Gleiten des beweglichen Trägers (15) in mindestens einer geradlinigen Führung oder Schiene (17) nacheinander vor die besagte Zugangsöffnung (18) gebracht werden.

10. Heizstelle nach Anspruch 9, **dadurch gekennzeichnet, dass** mindestens eine Tür, die sich nicht vor der Zugangsöffnung zum Brennraum befindet, in einer Aufnahme (16) versenkt ist, die sich zu diesem Zweck im besagten Mauerwerk (10) befindet.

11. Heizstelle für einen festen Brennstoff gemäß Anspruch 1, **dadurch gekennzeichnet, dass** die Brennraumwand (1) zylinderförmig ist und der bewegliche Träger die Form einer Trommel hat und diese Trommel eine oder mehrere Türen (6) aufweist, vorzugsweise drei Türen, wobei jede Tür aus einem Türrahmen und einem Türblatt mit horizontalen oder vertikalen Türangeln besteht und jede Tür durch eine kreisförmige Bewegung der Trommel (5) vor die besagte Zugangsöffnung (4) gebracht werden kann, um diese zu verschließen und dem Benutzer eine bestimmte Funktion der besagten Heizstelle zu bieten.

## Claims

1. Solid-fuel furnace, preferably a wood-burning furnace, or a gas-fired furnace, consisting of a heater body (1) made of cast iron or sheet steel, comprising a combustion chamber provided with an opening for the primary air intake, at least one opening for the evacuation of the burnt gases (3) and an access opening (4) to said combustion chamber and one or several doors (6) which may give access to said combustion chamber and which may be placed opposite said access opening (4) by means of a rotational or translational movement of a movable support (5, 15) on a running track (7, 17) of the furnace, **characterised in that** the door(s) (6) are articulated on the support (5, 15), each door allowing the user to benefit from at least one intrinsic functionality of said furnace.

2. Furnace according to Claim 1, **characterised in that** one position of the movable support (5, 15) uncovers the access opening (4) and that at least one other position of the support brings in front of the access opening a door (6) which may be glazed, solid or fitted with a mesh or the like acting as a fireguard.

3. Furnace according to Claim 1 or 2, **characterised in that** airtightness seals (23, 29) are provided, on the one hand between the body of the combustion chamber (1) and the movable support (5, 15), and on the other hand between the doors (6) and the movable support (5,15).

4. Furnace according to any one of Claims 1 to 3, **characterised in that** the movable support (5, 15) is guided to part from the chamber (1) during the rotation or the translation and is applied with interposition of the seal (23) on said chamber when it is stopped in a working position bringing a door (6) opposite the access opening (4).

5. Furnace according to any one of Claims 1 to 4, **characterised in that** the rotational or translational movement is carried out on a running track (7, 17) by means of rollers or ball bearings that are solidly attached to said movable support (5, 15).

6. Furnace according to any one of Claims 1 to 5, **characterised in that** said furnace comprises a cylindrical heater body (1) and **in that** said doors (6) are sequentially brought in front of said access opening (4) by sliding the movable support (5) on a circular running track (7).

7. Furnace according to Claim 6, **characterised in that** said movable support is a drum (5) which is concentric with the cylindrical heater body (1) and the radius of which is greater than that of said heater body.

8. Furnace according to Claim 7, **characterised in that** said drum (5) comprises three doors (6) in the form of an arc of a circle, each door being subtended by an angle at the centre of 120°.

9. Furnace according to any one of Claims 1 to 5, **characterised in that** said furnace is a built-in heater (14) which may be embedded in brickwork (10), and **in that** said doors (11, 12, 13) are sequentially brought in front of said access opening (18) by sliding the movable support (15) on at least one rectilinear rail or guide (17).

10. Furnace according to Claim 9, **characterised in that** at least one door which is not in front of the access opening of the heater body is retracted into a housing (16) provided for this purpose in said brickwork (10).

11. Solid-fuel furnace according to Claim 1, **characterised in that** the heater body (1) is cylindrical and the movable support is in the form of a drum (5) and said drum comprises one or several doors (6) and preferably three doors, said doors each consisting of a casing and of an opening leaf with horizontal or vertical hinge pins, each door being able to be brought by means of circular sliding of the drum (5) in front of said access opening (4), in order to close off the latter, and allowing the user to benefit from at least one intrinsic functionality of said furnace.
